# EUROPÄISCHE PATENTSCHRIFT

(11) **EP 1 407 855 B1**
(45) Veröffentlichungstag und Bekanntmachung des Hinweises auf die Patenterteilung: **18.01.2006**
(21) Anmeldenummer: 02022775.7
(22) Anmeldetag: 11.10.2002
(51) Int. Cl.: B24B 49/18, B24B 19/20

(54) **Verfahren sowie Maschine zum Schleifen von Werkstücken mit einer Kompensationseinrichtung des Verschleisses**
Method and machine to grind workpieces with a mechanism to compensate for the wear
Procédé et machine de meulage de pièces muni d'un système de compensation d'usure

(43) Veröffentlichungstag der Anmeldung: 14.04.2004
(73) Patentinhaber: Trumpf Maschinen AG, 6341 Baar (CH)
(72) Erfinder: Tweitmann, Mathias, 8820 Wädenswil ZH (CH); Kälin, Bruno, 8820 Wädenswil ZH (CH); Gedeon, Reto, 6330 Cham (CH)
(74) Vertreter: Kohler Schmid Möbus

(56) Entgegenhaltungen:
- DE-A- 3 234 215
- DE-A- 4 108 391
- US-A- 4 490 946
- PATENT ABSTRACTS OF JAPAN vol. 012, no. 292 (M-729), 10. August 1988 (1988-08-10) & JP 63 068364 A (FUJITSU LTD), 28. März 1988 (1988-03-28)

## Beschreibung

Die Erfindung betrifft ein maschinelles Verfahren zum Schleifen von Werkstücken, insbesondere zum Nachschleifen von Stanzwerkzeugen, im Rahmen dessen ein Schleifwerkzeug mit einer Schleiffläche und ein zu bearbeitendes Werkstück in Achsrichtung einer Vorschubbewegung relativ zueinander gesteuert bewegt werden, wobei das Schleifwerkzeug mit der Schleiffläche und das zu bearbeitende Werkstück miteinander in Berührung gebracht und dann das Schleifwerkzeug und das zu bearbeitende Werkstück mit einer Arbeitsbewegung unter werkstückseitigem Abtragen von Material relativ zueinander über eine Arbeitsweglänge bewegt werden (Oberbegriff von Patentanspruch 1). Die Erfindung betrifft des Weiteren eine entsprechend ausgebildete Maschine, wie sie im Einzelnen im Oberbegriff von Patentanspruch 16 beschrieben ist.

Ein derartiges Verfahren sowie eine derartige Maschine sind bekannt aus DE 32 34 215 C2. Im Falle des Standes der Technik werden mittels eines als Schleifscheibe ausgebildeten Schleifwerkzeuges die Stirnflächen von Stanzwerkzeugen nachgeschliffen. Zu diesem Zweck wird die Schleifscheibe mittels einer Vorschubeinrichtung gegenüber dem zu bearbeitenden und an einer Einspannvorrichtung gehaltenen Werkstück in Vorschubrichtung bewegt. Die Arbeitsweglänge, welche die Schleifscheibe unter werkstückseitigem Abtragen von Material zurücklegt, ist mittels einer geneigten Steuerbahn definiert. An dieser bewegt sich ein mit der Schleifscheibe bewegungsverbundener Taster entlang. Die Absenkbewegung des Tasters an der Steuerbahn wird in eine entsprechende Arbeitsbewegung der Schleifscheibe umgesetzt. Die Höhendifferenz, über welche sich der Taster bewegt, entspricht der Arbeitsweglänge der Schleifscheibe und ist auf die Sollhöhe des gewünschten werkstückseitigen Materialabtrages eingestellt.

Den Stand der Technik hinsichtlich der Genauigkeit der Werkstückbearbeitung weiterzubilden, hat sich die vorliegende Erfindung zum Ziel gesetzt.

Erfindungsgemäß gelöst wird diese Aufgabe durch das maschinelle Verfahren gemäß Patentanspruch 1 sowie durch die Maschine gemäß Patentanspruch 16. Im Falle der Erfindung wird demnach an dem Schleifwerkzeug bei der Werkstückbearbeitung auftretender Verschleiß berücksichtigt. Infolge derartigen Verschleißes weicht die Arbeitsweglänge, über welche das Schleifwerkzeug und ein zu bearbeitendes Werkstück relativ zueinander bewegt werden, von der Höhe des bei der betreffenden Arbeitsbewegung an dem Werkstück erzielten Materialabtrages ab. Die Höhe des erzielten Materialabtrages ist um die Verschleißhöhe an dem Schleifwerkzeug kleiner als die von dem Schleifwerkzeug und dem Werkstück relativ zueinander zurückgelegte Arbeitsweglänge. Ein Materialabtrag über die gewünschte Sollhöhe wird erfindungsgemäß durch eine Nachbearbeitung des Werkstückes erreicht, die eingeleitet wird, sofern an dem Schleifwerkzeug eine im Laufe der vorausgegangenen Arbeitsbewegung eingetretene Änderung des Abstandes der Schleiffläche des Schleifwerkzeuges von dem anspruchsgemä-βen Verschleiß-Bezugsniveau und damit ein Werkzeugverschleiß festgestellt wird. Dabei kann eine Werkstück-Nachbearbeitung einmalig oder mehrfach erfolgen. Die Nacharbeitsweglänge kann der ermittelten Verschleißhöhe an dem Schleifwerkzeug entsprechen, aber auch davon abweichen, beispielsweise um einen Verschleißfaktor größer sein. Über einen derartigen Verschleißfaktor lässt sich berücksichtigen, dass das Schleifwerkzeug auch bei der Nachbearbeitung des Werkstückes Verschleiß unterliegt.

Besondere Ausführungsarten des erfindungsgemäßen Verfahrens nach Patentanspruch 1 ergeben sich aus den abhängigen Patentansprüche 2 bis 15; besondere Ausführungsarten der erfindungsgemäßen Maschine nach Patentanspruch 16 sind den abhängigen Patentansprüchen 17 bis 33 zu entnehmen.

Ausweislich der Patentansprüche 2 und 17 wird in Weiterbildung der Erfindung für die Schleiffläche des Schleifwerkzeuges eine anfängliche Erfassungsposition definiert, bei deren Einnahme der für die Bestimmung der Verschleißhöhe an dem Schleifwerkzeug benötigte anfängliche Abstand von Schleiffläche und Verschleiß-Bezugsniveau ermittelbar ist und die gleichzeitig als Referenzposition für Bewegungen dient, die von der Schleiffläche bzw. dem Schleifwerkzeug in Achsrichtung der Vorschubbewegung ausgeführt werden.

Im Falle der Maschinenbauart nach Patentanspruch 18 wird die anfängliche Erfassungsposition der Schleiffläche mittels einer die Schleiffläche in Achsrichtung der Vorschubbewegung abstützenden Schleifflächenauflage definiert. Durch die Schleifflächenauflage wird die anfängliche Erfassungsposition der Schleiffläche auf konstruktiv einfache Weise aber gleichwohl genau und reproduzierbar festgelegt.

Gemäß den Patentansprüche 3 und 19 dient die anfängliche Erfassungsposition der Schleiffläche des Schleifwerkzeuges als Referenzposition für die zu der Schleiffläche hin gelegene Begrenzung des zu bearbeitenden Werkstückes. Mit einfachen steuerungstechnischen Mitteln kann so die zu bearbeitende Werkstückfläche mit dem Schleifwerkzeug bzw. mit dessen Schleiffläche exakt angefahren werden.

Die gemäß den Patentansprüchen 4 und 20 vorgesehene Abstützung der Schleiffläche des Schleifwerkzeuges an der zu der Schleiffläche hin gelegenen Begrenzung des zu bearbeitenden Werkstükkes bietet den Vorteil einer exakten räumlichen Zuordnung der Schleiffläche gegenüber der genannten Werkstückbegrenzung. Entsprechend genau lässt sich die Lage der zu der Schleiffläche hin gelegenen Begrenzung des zu bearbeitenden Werkstückes gegenüber der Referenzposition, d.h. gegenüber der anfänglichen Erfassungsposition der Schleiffläche erfassen. Zudem eröffnet die Abstützung der Schleiffläche des Schleifwerkzeuges an der genannten Werkstückbegrenzung die Möglichkeit, den sich bei Eintritt der Abstützung aufbauenden Druck zur Markierung des Zeitpunktes zu nutzen, zu welchem die Weglänge zu erfassen ist, welche die Schleiffläche zwischen der anfänglichen Erfassungsposition und der zu ihr hin gelegenen Begrenzung des zu bearbeitenden Werkstückes zurückgelegt hat.

Im Falle der Erfindungsvarianten nach den Patentansprüchen 5 und 21 wird die Position der von der Schleiffläche des Schleifwerkzeuges abliegenden Werkstückbegrenzung bezüglich der anfänglichen Erfassungsposition der Schleiffläche erfasst. Dadurch werden Höhenbestimmungen an dem Werkstück, d.h. eine Bestimmung von Werkstückerstreckungen in Achsrichtung der Vorschubbewegung möglich. Eine derartige Höhenbestimmung kann an dem Werkstück sowohl vor als auch nach der Bearbeitung vorgenommen werden. Stets lässt sich die Werkstückhöhe als Differenz zwischen dem Abstand der von der Schleiffläche abliegenden Werkstückbegrenzung und der anfänglichen Erfassungsposition der Schleiffläche einerseits und dem Abstand der zu der Schleiffläche hin gelegenen Werkstückbegrenzung und der anfänglichen Erfassungsposition der Schleiffläche andererseits ermitteln.

Der Einfachheit halber wird erfindungsgemäß zur Festlegung des Werkstück-Bezugsniveaus eine Werkstückauflage genutzt (Patentansprüche 6 und 22).

Die gemäß den Patentansprüchen 7 und 23 vorgesehene Abstützung der Schleiffläche des Schleifwerkzeuges auf dem Werkstück-Bezugsniveau empfiehlt sich aus den vorstehend zu den Patentansprüchen 4 und 20 dargelegten Gründen.

Die Verwendung eines Distanzkörpers zur Abstützung der Schleiffläche des Schleifwerkzeuges an der zu der Schleiffläche hin gelegenen Begrenzung des zu bearbeitenden Werkstückes und/oder auf dem Werkstück-Bezugsniveau (Patentansprüche 8 und 24) dient zur Gewährleistung einer definierten Positionierung der Schleiffläche gegenüber der genannten Werkstückbegrenzung bzw. gegenüber dem Werkstück-Bezugsniveau und damit einer exakten Erfassung der Lage der Werkstückbegrenzung und/oder des Werkstück-Bezugsniveaus gegenüber der Referenzposition der Relativbewegung von Schleiffläche und Werkstück, d.h. gegenüber der anfänglichen Erfassungsposition der Schleiffläche. Zudem wird ein unmittelbarer Kontakt zwischen Schleiffläche und Werkstück bzw. Werkstück-Bezugsniveau vermieden.

Im Interesse einer konstruktiv einfachen Gestaltung der Gesamtanordnung sind in bevorzugter Ausgestaltung der erfindungsgemäßen Maschine die kennzeichnenden Merkmale der Patentansprüche 25 bis 28 vorgesehen.

Grundsätzlich besteht im Falle der Erfindung die Möglichkeit, die Dicke des Distanzkörpers als wesentliches Maß für die Steuerung der Werkstückbearbeitung einmalig zu bestimmen und als festen Steuerparameter zu hinterlegen. Erfindungsgemäß bevorzugt werden jedoch das Verfahren gemäß Patentanspruch 9 sowie die vorrichtung gemäß Patentanspruch 29. In diesen Fällen wird die Dicke des Distanzkörpers jeweils zeitnah vor einer Werkstückbearbeitung bestimmt und gespeichert. Auf diese Art und Weise ist sichergestellt, dass der bei der Steuerung der Werkstückbearbeitung berücksichtigte Wert für die Dicke des Distanzkörpers den tatsächlichen Verhältnissen entspricht. Berücksichtigen lassen sich dadurch etwa kurzfristig aufgetretene Verschleißerscheinungen an dem Distanzkörper und/oder an dem Distanzkörper haftende und seine Dicke beeinflussende Verschmutzungen. Einfach umzusetzende, verfahrensbezogene Maßnahmen zur Ermittlung der Dicke des Distanzkörpers sind in den Patentansprüchen 10 und 11 genannt.

In weiterer bevorzugter Ausgestaltung der Erfindung wird gemäß den Patentansprüchen 12 und 30 zur Erfassung des nachträglichen Abstandes der Schleiffläche des Schleifwerkzeuges von dem Verschleiß-Bezugsniveau eine nachträgliche Erfassungsposition definiert, deren Lage gegenüber der anfänglichen Erfassungsposition der Schleiffläche in Achsrichtung der Vorschubbewegung bestimmt ist. Somit kann die anfängliche Erfassungsposition auch für die Bewegung der Schleiffläche bzw. des Schleifwerkzeuges in die nachträgliche Erfassungsposition als Referenzposition dienen. Der Einfachheit halber ist dabei erfindungsgemäß vorgesehen, dass die nachträgliche und die anfängliche Erfassungsposition miteinander übereinstimmen (Patentansprüche 13 und 31). Die Einrichtung zur Definition der anfänglichen Erfassungsposition der Schleiffläche lässt sich dann ohne weiteres auch als Einrichtung zur Definition der nachträglichen Erfassungsposition nutzen.

Ausweislich der Patentansprüche 14 und 32 wird im Falle der Erfindung die Erstreckung des bearbeiteten Werkstückes in Achsrichtung der Vorschubbewegung, also die nach der Werkstückbearbeitung verbliebene Werkstücklänge bestimmt. Dieses Maß lässt sich für verschiedene Zwecke nutzen. Im Falle des erfindungsgemäßen Verfahrens nach Patentanspruch 15 sowie der erfindungsgemäßen Maschine nach Patentanspruch 33 wird auf die ermittelte Erstreckung des bearbeiteten Werkstückes in Achsrichtung der Vorschubbewegung bei der Werkstückverwaltung zurückgegriffen. Etwa nachgeschliffene Stanzwerkzeuge können mit der verbliebenen Werkzeuglänge in einem Werkzeugverwaltungssystem erfasst werden. Beispielsweise beim Rüsten einer Stanzmaschine ist dann die Werkzeuglänge als wesentliches Merkmal des für die Stanzmaschine vorzusehenden Stanzwerkzeuges ohne weiteres verfügbar. Als besonders zweckmäßig erweist sich die Hinterlegung der Erstreckung des bearbeiteten Werkstückes in Achsrichtung der Vorschubbewegung in rechnergestützten Werkstückverwaltungssystemen.

Nachstehend wird die Erfindung anhand schematischer Darstellungen zu einem Ausführungsbeispiel näher erläutert. Es zeigen:
- Figur 1: eine Prinzipdarstellung einer Maschine zum Schleifen von Werkstücken,
- Figur 2: die Maschine gemäß Figur 1 in detaillierterer Darstellung,
- Figur 3: die Maschine gemäß Figur 2 in der Ansicht in Richtung des Pfeils III in Figur 2,
- Figur 4: die Maschine gemäß den Figuren 2 und 3 in der Draufsicht in Richtung des Pfeils IV in Figur 2 bei drei verschiedenen Betriebszuständen und
- Fign. 5 bis 17: Darstellungen zur Veranschaulichung der Funktionsweise der Maschine gemäß den Figuren 1 bis 4.

Ausweislich Figur 1 umfasst eine Maschine 1 zum Schleifen von Werkstücken eine Grundplatte 2, an welcher Führungen 3, 4 für einen Träger 5 angebracht sind. Außerdem ist die Grundplatte 2 mit einer Werkstückauflage 6 versehen. Der brückenartige Träger 5 ist mittels eines Vorschubantriebes 7 mit integriertem Kraft- und Wegmesssystem an den Führungen 3, 4 in einer durch einen Doppelpfeil 8 veranschaulichten Achsrichtung einer Vorschubbewegung verfahrbar. Eine Führung 9 für den Linearmotor des Vorschubantriebes 7 ist in Figur 1 ebenfalls gezeigt. Gemeinsam mit dem brückenartigen Träger 5 bildet der Vorschubantrieb 7 eine Vorschubeinrichtung 10, mittels derer ein Schleifwerkzeug in Form einer Schleifscheibe 11 in Achsrichtung 8 der Vorschubbewegung bewegbar ist. Werkstückseitig weist die Schleifscheibe 11 eine Schleiffläche 12 auf.

Außer der Schleifscheibe 11 ist an dem Träger 5 auch ein Schleifscheibenantrieb 13 angebracht. An dem Träger 5 ebenfalls gelagert ist eine Schwenkplatte 14, die um eine in Achsrichtung 8 der Vorschubbewegung der Schleifscheibe 11 verlaufende Schwenkachse 15 schwenkbar ist. Zur Schwenklagerung der Schwenkplatte 14 an dem Träger 5 dient eine Lagerachse 16. Die Schwenkplatte 14 kann zwischen Positionen innerhalb und außerhalb der von der Schleifscheibe 11 bzw. der Schleiffläche 12 in Achsrichtung 8 der Vorschubbewegung beschriebenen Bewegungsbahn hin und her bewegt werden. In Achsrichtung 8 der Vorschubbewegung ist die Schwenkplatte 14 über die Lagerachse 16 gegen eine Rückstellkraft bezüglich des brückenartigen Trägers 5 auslenkbar gehalten. Ein radialer Vorsprung 17 steht von der Lagerachse 16 der Schwenkplatte 14 vor. Eine Referenzfläche 18 ist an der Maschine 1 ortsunveränderlich vorgesehen.

Wie Figur 2 entnommen werden kann, ist die ortsfeste Referenzfläche 18 an einer Referenzplatte 19 ausgebildet, die an den freien Enden der Führungen 3, 4 angebracht ist. In Figur 2 ebenfalls erkennbar sind ein Schwenkplattenantrieb 20 zum Schwenken der Schwenkplatte 14 um die Schwenkachse 15 sowie ein Drehantrieb 21 zum Drehen der Werkstückauflage 6 um eine parallel zu der Achsrichtung 8 der Vorschubbewegung und dabei gegenüber der Drehachse der Schleifscheibe 11 seitlich versetzte Drehachse. In Figur 2 angedeutet ist eine numerische Maschinensteuerung 22 mit integrierter Auswerteeinrichtung 23. In Figur 3 zu erkennen ist ein Näherungsschalter 24, der an dem brückenartigen Träger 5 angebracht und mittels der sich in Achsrichtung 8 der Vorschubbewegung verlagernden Schwenkplatte 14 schaltbar ist.

Die verschiedenen, mittels des gesteuerten Schwenkplattenantriebes 20 einstellbaren Schwenkstellungen der Schwenkplatte 14 bezüglich ihrer Schwenkachse 15 sind in Figur 4 in der Draufsicht auf die Maschine 1 dargestellt. Der Umriss der Schwenkplatte 14 ist dabei gepunktet wiedergegeben. In Figur 4 ebenfalls erkennbar sind die Kontur der Referenzplatte 19 sowie eine in diese eingearbeitete Aussparung 25.

Folgende Schwenkstellungen der Schwenkplatte 14 sind vorgesehen:
- Position 1:: Schwenkplatte 14 in den Bewegungsbereich der Schleifscheibe 11 eingeschwenkt, über den radialen Vorsprung 17 auf der Referenzfläche 18 der Referenzplatte 19 in Achsrichtung 8 der Vorschubbewegung der Schleifscheibe 11 abge- stützt und dadurch gegen eine Bewegung in Richtung auf die Werkstückauflage 6 verriegelt
- Position 2:: Schwenkplatte 14 mit gegenüber Position 1 veränderter Schwenklage in den Bewegungsbereich der Schleifscheibe 11 eingeschwenkt und in Achsrichtung 8 der Vorschubbewegung der Schleifscheibe 11 gegenüber dem Träger 5 beweglich
- Position 3:: Schwenkplatte 14 aus dem Bewegungsbereich der Schleifscheibe 11 ausgeschwenkt und in Achsrichtung 8 der Vorschubbewegung der Schleifscheibe 11 gegenüber dem Träger 5 beweglich

Die Funktionsweise der Maschine 1 ergibt sich aus den Figuren 5 bis 17:
Vor Beginn des eigentlichen Bearbeitungsvorganges wird zunächst die Maschine 1 bzw. deren Maschinensteuerung 22 kalibriert. Die diesbezüglichen Abläufe sind den Figuren 5 bis 10 zu entnehmen.
Figur 5 zeigt den brückenartigen Träger 5 mit Schleifscheibe 11 und Schwenkplatte 14 in einer Ausgangsposition. Die Schwenkplatte 14 befindet sich in Position 2 und ist mit geringem Abstand unterhalb der Schleiffläche 12 der Schleifscheibe 11 angeordnet. Von diesen Verhältnissen ausgehend wird der Träger 5 abgesenkt. Die Schwenkplatte 14 kommt auf der Werkstückauflage 6 zu liegen, die Schleifscheibe 11 wird mit der Schleiffläche 12 unter geringfügiger Relativbewegung des Trägers 5 und der auf der Werkstückauflage 6 aufliegenden Schwenkplatte 14 auf der Schwenkplatte 14 abgestützt. Der erste Teil der Absenkbewegung des Trägers 5 wird von dem Vorschubantrieb 7 mit verhältnismäßig hoher Geschwindigkeit ausgeführt. Kurz nach dem Aufsetzen der Schwenkplatte 14 auf der Werkstückauflage 6 und somit kurz nach Beginn der Relativbewegung von Träger 5 und Schwenkplatte 14 in Achsrichtung 8 der Vorschubbewegung, wird die Vorschubgeschwindigkeit des Trägers 5 reduziert. Unter der Wirkung der fortgesetzten Vorschubbewegung des Trägers 5 nach dem Aufsetzen der Schwenkplatte 14 auf der Werkstückauflage 6 verlagert sich die Schwenkplatte 14 und mit dieser auch deren Lagerachse 16 gegenüber dem Träger 5 nach oben. Das zuvor beaufschlagte Betätigungsorgan des Näherungsschalters 24 wird über die sich verschiebende Lagerachse 16 der Schwenkplatte 14 freigegeben und der Näherungsschalter 24 schaltet den Vorschubantrieb 7 in einen Kriechgang.

Die mit Eintritt der Abstützung der Schleifscheibe 11 auf der Schwenkplatte 14 einsetzende und einer weiteren Absenkung des Trägers 5 entgegenwirkende Kraft wird über das in den Vorschubantrieb 7 integrierte Kraftmesssystem festgestellt. Das Einsetzen dieser Gegenkraft löst die Erfassung der von dem Träger 5 und somit indirekt die Erfassung der von der Schleiffläche 12 in Achsrichtung 8 der Vorschubbewegung eingenommenen Position aus. Die Positionserfassung wird mittels des Wegmesssystems des Vorschubantriebes 7 durchgeführt. Die erfasste Position wird in der Maschinensteuerung 22 gespeichert (Figur 6).

Anschließend wird der brückenartige Träger 5 gegenüber der Werkstückauflage 6 angehoben und es ergeben sich die in Figur 7 gezeigten Verhältnisse. Die Hubbewegung des Trägers 5 erfolgt zunächst im Kriechgang des Vorschubantriebes 7. Die Hubgeschwindigkeit des Trägers 5 erhöht sich, sobald der Näherungsschalter 24 mittels der sich im Laufe der Hubbewegung gegenüber dem Träger 5 unter Schwerkraftwirkung absenkenden Schwenkplatte 14 betätigt und dadurch der Vorschubantrieb 7 in einen Eilgang geschaltet wird. Die Schwenkplatte 14 nimmt nach wie vor ihre Position 2 ein und ist in Achsrichtung 8 der Vorschubbewegung des Schleifwerkzeuges 11 wieder geringfügig von der Schleiffläche 12 beabstandet. Nun wird die Schwenkplatte 14 mittels des Schwenkplattenantriebes 20 aus dem Bewegungsbereich des Schleifwerkzeuges 11 in Position 3 herausgeschwenkt. Aufgrund des bestehenden Abstandes zwischen Schleiffläche 12 und Schwenkplatte 14 ist letztere dabei frei beweglich (Figur 8). Anschließend wird der Träger 5 mit der Schleifscheibe 11 erneut abgesenkt und die Schleifscheibe 11 setzt mit der Schleiffläche 12 auf der Werkstückauflage 6 auf. Die damit einsetzende Abstützkraft bewirkt die Erfassung der Lage des brückenartigen Trägers 5 und somit der Schleiffläche 12 der Schleifscheibe 11 in Achsrichtung 8 der Vorschubbewegung der Schleifscheibe 11 (Figur 9). Auch die nunmehr erfasste Position wird in der Maschinensteuerung 22 hinterlegt.

Die von der Schleiffläche 12 der Schleifscheibe 11 gemäß Figur 6 und gemäß Figur 9 in Achsrichtung 8 der Vorschubbewegung eingenommenen Positionen werden miteinander verglichen. Der zwischen beiden Positionen bestehende maßliche Unterschied entspricht der Dicke der Schwenkplatte 14.

Ausgehend von dem Betriebszustand gemäß Figur 9 wird der Träger 5 angehoben und dann die Schwenkplatte 14 in den Bewegungsbereich der Schleifscheibe 11 in Position 2 eingeschwenkt. Anschließend wird der brückenartige Träger 5 gegenüber der Werkstückauflage 6 weiter angehoben, bis der radiale Vorsprung 17 an der Lagerachse 16 der mit dem Träger 5 gemeinschaftlich bewegten Schwenkplatte 14 oberhalb der Referenzplatte 19 zu liegen kommt. Der radiale Vorsprung 17 an der Lagerachse 16 der Schwenkplatte 14 ist dabei oberhalb der Aussparung 25 der Referenzplatte 19 angeordnet.

Mittels des Schwenkplattenantriebes 20 wird die Schwenkplatte 14 nun in ihre Position 1 überführt. Der radiale Vorsprung 17 an der Lagerachse 16 der Schwenkplatte 14 ist dann seitlich neben der Aussparung 25 an der Referenzplatte 19 angeordnet. Nun wird der brückenartige Träger 5 abgesenkt. Dabei setzt der radiale Vorsprung 17 an der Lagerachse 16 der Schwenkplatte 14 auf der Referenzplatte 19 auf und arretiert die Schwenkplatte 14 dadurch gegen eine weitere Absenkbewegung. Eine weitere Absenkbewegung wird von dem Träger 5 ausgeführt. Die an dem Träger 5 angebrachte Schleifscheibe 11 setzt mit der Schleiffläche 12 auf der Schwenkplatte 14 auf. Auch bei dieser Relativbewegung von Träger 5 bzw. Schleiffläche 12 und Schwenkplatte 14 ist der Vorschubantrieb 7 mittels des Näherungsschalters 24 in den Kriechgang geschaltet. Die Schleiffläche 12 setzt daher sanft auf der Schwenkplatte 14 auf.

Erneut wird mittels des in den Vorschubantrieb 7 integrierten Kraft- und Wegmesssystems die Position der Schleiffläche 12 bzw. des brückenartigen Trägers 5 in Achsrichtung 8 der Vorschubbewegung der Schleifscheibe 11 erfasst (Figur 10). Nachdem zuvor bereits die Position der Werkstückauflage 6 in Achsrichtung 8 der Vorschubbewegung der Schleifscheibe 11 erfasst worden ist, kann über die von der Schleiffläche 12 zwischen der Werkstückauflage 6 und der Schwenkplatte 14 zurückgelegte Weglänge die Lage der Werkstückauflage 6 gegenüber der auf der Schwenkplatte 14 abgestützten Schleiffläche 12 bestimmt werden. Auf diese Art und Weise wird die Position der Werkstückauflage 6 auf die Position der auf der Schwenkplatte 14 abgestützten Schleiffläche 12 bzw. auf die Position der ortsfesten Referenzfläche 18 "übertragen". Die Werkstückauflage 6 definiert ein Werkstück-Bezugsniveau. Sie gibt die Lage der von der Schleiffläche 12 abliegenden Begrenzung eines zur Bearbeitung auf ihr abgelegten Werkstückes wieder.

Es wird nun die eigentliche Werkstückbearbeitung durchgeführt, deren Ablauf in den Figuren 11 bis 17 dargestellt ist.

In dem gezeigten Beispielsfall ist ein Werkstück in Form eines Stanzstempels 26 nachzuschleifen. Zu diesem Zweck wird der Stanzstempel 26 auf der Werkstückauflage 6 angeordnet und eingespannt. Der Ausgangs-Betriebszustand der Maschine 1 ist in Figur 11 gezeigt. Der brückenartige Träger 5 ist in Achsrichtung 8 der Vorschubbewegung in eine Position verfahren, in welcher die Schleiffläche 12 der Schleifscheibe 11 geringfügig oberhalb der Schwenkplatte 14 liegt. Die Schwenkplatte 14 befindet sich in Position 1, d.h. sie ist in den Bewegungsbereich der Schleifscheibe 11 eingeschwenkt und der radiale Vorsprung 17 an ihrer Lagerachse 16 liegt auf der Referenzplatte 19.

Von diesem Betriebszustand ausgehend wird die Schleiffläche 12 durch entsprechendes, im Kriechgang des Vorschubantriebes 7 ausgeführtes Absenken des brückenartigen Trägers 5 auf die Schwenkplatte 14 aufgesetzt (Figur 12). Aufgrund der dabei auftretenden Abstützkraft wird eine Positionserfassung ausgelöst. Erfasst wird wie bereits gemäß Figur 10 die Lage des Trägers 5 in Achsrichtung 8 der Vorschubbewegung. Das Niveau an dem brükkenartigen Träger 5, an welchem die Lage des Trägers 5 dabei in Achsrichtung 8 der Vorschubbewegung der Schleifscheibe 11 bestimmt wird, bildet ein Verschleiß-Bezugsniveau für die Schleiffläche 12. Erfasst wird somit indirekt der anfängliche Abstand der Schleiffläche 12 von deren Verschleiß-Bezugsniveau an dem Träger 5. Die Schleiffläche 12 befindet sich in einer anfänglichen Erfassungsposition, die mittels der als Schleifflächenauflage dienenden Schwenkplatte 14 definiert wird.

Ausgehend von den Verhältnissen gemäß Figur 12 wird zunächst der Träger 5 mit sämtlichen Anbauteilen im Kriechgang des Vorschubantriebes 7 in die Position gemäß Figur 11 angehoben und dann die Schwenkplatte 14 um die Schwenkachse 15 in ihre Position 2 verschwenkt. Anschließend wird der Träger 5 im Eilgang des Vorschubantriebes 7 abgesenkt, bis die Schwenkplatte 14 auf der zu der Schleiffläche 12 hin liegenden Begrenzung des Stanzstempels 26 aufsetzt. Nach Betätigen des Näherungsschalters 24 über die sich relativ zu dem weiter abgesenkten Träger 5 bewegende Schwenkplatte 14 kommt die Schleiffläche 12 an der Schwenkplatte 14 mit reduzierter Vorschubgeschwindigkeit zur Anlage (Figur 13). Die Schwenkplatte 14 fungiert als Distanzkörper zwischen der Schleiffläche 12 und dem Stanzstempel 26. Die von dem brückenartigen Träger 5 bzw. der Schleiffläche 12 in Achsrichtung 8 der Vorschubbewegung eingenommene Position wird mit Hilfe des Kraft- und Wegmesssystems des Vorschubantriebes 7 erfasst und in der Maschinensteuerung 22 hinterlegt. Sofern gewünscht, kann anhand der nun erfassten Position der Schleiffläche 12 sowie anhand der im Rahmen der Kalibrierung der Maschinensteuerung 22 erfassten Position der Werkstückauflage 6 die Höhe des nachzuschleifenden Stanzstempels 26, d.h. dessen Erstreckung in Achsrichtung 8 der Vorschubbewegung, bestimmt werden.

Anschließend wird der Träger 5 gegenüber dem Stanzstempel 26 zurückverfahren und die Schwenkplatte 14 wird, nachdem sie von der Schleiffläche 12 frei geworden ist, aus dem Bewegungsbereich der Schleifscheibe 11 in Position 3 herausgeschwenkt (Figur 14). Bei aus dem Bewegungsbereich der Schleifscheibe 11 herausgeschwenkter Schwenkplatte 14 wird dann der Träger 5 erneut abgesenkt, bis die Schleiffläche 12 auf der zu ihr hin liegenden Begrenzung des Stanzstempels 26 aufsetzt.

Der erste Teil der Absenkbewegung des Trägers 5 wird von dem Vorschubantrieb 7 im Eilgang, d.h. mit verhältnismäßig hoher Geschwindigkeit ausgeführt. Kurz bevor die Schleiffläche 12 mit dem Stanzstempel 26 in Berührung kommt, wird die Vorschubgeschwindigkeit reduziert. Der Vorschubantrieb 7 schaltet in den Kriechgang. Bewirkt wird diese Geschwindigkeitsverminderung mittels der Maschinensteuerung 22, in welcher anlässlich des Betriebszustandes gemäß Figur 13 die Position der schleifflächenseitigen Begrenzung des Stanzstempels 26 hinterlegt und anhand dieser Position eine Position des Trägers 5 definiert wurde, bei welcher der Vorschubantrieb 7 aus dem Eil- in den Kriechgang zu schalten ist.

Mit entsprechend reduzierter Geschwindigkeit wird dann die rotierende Schleifscheibe 11 mit der Schleiffläche 12 gegenüber dem an der Werkstückauflage 6 eingespannten Stanzstempel 26 in Vorschubrichtung bewegt. Bei dieser Arbeitsbewegung von Schleifscheibe 11 und Stanzstempel 26 wird an letzterem Material abgetragen. Als Arbeitsweglänge wird durch die Maschinensteuerung 22 in dem gezeigten Beispielsfall die Sollhöhe des Materialabtrages an dem Stanzstempel 26 vorgegeben. In der Bearbeitungs-Endstellung in Achsrichtung 8 der Vorschubbewegung ist der brückenartige Träger 5 mit der Schleifscheibe 11 in Figur 15 gezeigt. Diese Position wird erfasst und in der Maschinensteuerung hinterlegt.

Anschließend wird der brückenartige Träger 5 gegenüber dem bearbeiteten Stanzstempel 26 zurückverfahren, die Schwenkplatte 14 wird in ihre Position 1 überführt und schließlich die Schleiffläche 12 mit reduzierter Vorschubgeschwindigkeit auf der an der Referenzplatte 19 arretierten Schwenkplatte 14 aufgesetzt (Figur 16). Die Schleiffläche 12 befindet sich nun in der nachträglichen Erfassungsposition, in welcher indirekt ihr nachträglicher Abstand von dem Verschleiß-Bezugsniveau an dem Träger 5 ermittelt wird. Die Lage des brückenartigen Trägers 5

in Achsrichtung 8 der Vorschubbewegung wird erfasst und in der Auswerteeinrichtung 23 der Maschinensteuerung 22 mit der zu Beginn der Werkstückbearbeitung (Figur 12) erfassten Lage verglichen. Weichen die beiden Positionen voneinander ab, so bedeutet dies, dass an der Schleifscheibe 11 während der vorausgegangenen Bearbeitung des Stanzstempels 26 Verschleiß aufgetreten ist. Der Betrag der Abweichung der beiden erfassten Positionen des brückenartigen Trägers 5 entspricht der Verschleißhöhe an der Schleifscheibe 11. Aus der Verschleißhöhe lässt sich bei Bedarf die verbliebene Höhe der Schleifscheibe 11 bestimmen.

Um die ermittelte Verschleißhöhe ist die Höhe des Werkstückabtrages an dem Stanzstempel 26 kleiner als die Arbeitsweglänge, die von der Schleifscheibe 11 bzw. dem brückenartigen Träger 5 bei der vorausgegangenen Arbeitsbewegung in Achsrichtung 8 der Vorschubbewegung zurückgelegt worden ist. Ist die so ermittelbare tatsächliche Höhe des Materialabtrages an dem Stanzstempel 26 kleiner als eine Sollhöhe, so wird von der Maschinensteuerung 22 eine Nachbearbeitung des Stanzstempels 26 eingeleitet. Unter "Sollhöhe" des Materialabtrages ist dabei eine Abtragshöhe zu verstehen, die von dem idealen Zielwert auch mit einer zulässigen Toleranz abweichen kann. Die Ausgangsposition, in welche die Schleiffläche 12 bei der Nachbearbeitung an dem Stanzstempel 26 zu bewegen ist, wurde bereits zuvor, nämlich in dem Betriebszustand gemäß Figur 15, erfasst. Für die Maschinensteuerung zur Nachbearbeitung des Stanzstempels 26 kann auf diese bekannte Position zurückgegriffen werden.

Nach Abschluss der Bearbeitung des Stanzstempels 26 wird die Schwenkplatte 14 in Position 2 geschwenkt und dann der Träger 5 mit der Position 2 einnehmenden Schwenkplatte 14 zu dem bearbeiteten Stanzstempel 26 hin abgesenkt. Die Bewegung der Schleiffläche 12 wird dabei ausgehend von der mittels der ihre Position 1 einnehmenden Schwenkplatte 14 definierten Referenzposition erfasst. Die Vorschubgeschwindigkeit des Trägers 5 ist anfangs relativ hoch, wird dann aber in der vorstehend beschriebenen Weise reduziert. Setzt die Schwenkplatte 14 auf dem bearbeiteten Stanzstempel 26 und die Schleiffläche 12 mit dann reduzierter Geschwindigkeit auf der Schwenkplatte 14 auf (Figur 17), so wird die Position des Trägers 5 in Achsrichtung 8 der Vorschubbewegung erfasst. Verglichen wird diese Position mit derjenigen Position, welche der Träger 5 bei Anlage der Schleiffläche 12 auf der Werkstückauflage 6 eingenommen hat (Figur 9). Die "Resthöhe" des Stanzstempels 12 ergibt sich als Höhendifferenz der Positionen des brückenartigen Trägers 5 gemäß den Figuren 17 und 9 abzüglich der Dicke der gemäß Figur 17 auf dem bearbeiteten Stanzstempel 26 aufliegenden Schwenkplatte 14 sowie zuzüglich der zuvor festgestellten Verschleißhöhe an der Schleifscheibe 11. Die Resthöhe des Stanzstempels 26 kann an einem Display angezeigt werden. Denkbar ist überdies, dass die Resthöhe des Stanzstempels 26 in einem Werkzeugverwaltungssystem hinterlegt wird.

## Patentansprüche

1. Maschinelles Verfahren zum Schleifen von Werkstücken, insbesondere zum Nachschleifen von Stanzwerkzeugen, im Rahmen dessen ein Schleifwerkzeug (11) mit einer Schleiffläche (12) und ein zu bearbeitendes Werkstück in Achsrichtung (8) einer Vorschubbewegung relativ zueinander gesteuert bewegt werden, wobei das Schleifwerkzeug (11) mit der Schleiffläche (12) und das zu bearbeitende Werkstück miteinander in Berührung gebracht und dann das Schleifwerkzeug (11) und das zu bearbeitende Werkstück mit einer Arbeitsbewegung unter werkstückseitigem Abtragen von Material relativ zueinander über eine Arbeitsweglänge bewegt werden, **dadurch gekennzeichnet, dass** vor einer Arbeitsbewegung der anfängliche Abstand der Schleiffläche (12) des Schleifwerkzeuges (11) von einem gegenüber der Schleiffläche (12) in Achsrichtung (8) der Vorschubbewegung versetzten Verschleiß-Bezugsniveau erfasst und gespeichert wird, dass anschließend das Schleifwerkzeug (11) und das Werkstück mit einer Arbeitsbewegung relativ zueinander über eine Arbeitsweglänge bewegt werden, dass danach der dann in Achsrichtung (8) der Vorschubbewegung bestehende nachträgliche Abstand von Schleiffläche (12) und Verschleiß-Bezugsniveau erfasst und mit dem anfänglichen Abstand verglichen wird, dass die Differenz zwischen dem anfänglichen und dem nachträglichen Abstand von Schleiffläche (12) und Verschleiß-Bezugsniveau als Verschleißhöhe ermittelt wird und dass schließlich das Schleifwerkzeug (11) und das Werkstück mit einer Nacharbeitsbewegung relativ zueinander über eine in Abhängigkeit von der Verschleißhöhe bemessene Nacharbeitsweglänge bewegt werden, sofern die anfängliche Arbeitsweglänge abzüglich der Verschleißhöhe kleiner ist als eine Sollhöhe des werkstückseitigen Materialabtrages.

2. Maschinelles Verfahren nach Anspruch 1, **dadurch gekennzeichnet, dass** für die Schleiffläche (12) des Schleifwerkzeuges (11) in Achsrichtung (8) der Vorschubbewegung eine anfängliche Erfassungsposition definiert wird, bei deren Einnahme der anfängliche Abstand von Schleiffläche (12) und Verschleiß-Bezugsniveau in Achsrichtung (8) der Vorschubbewegung erfassbar ist und dass die Schleiffläche (12) gegenüber der anfänglichen Erfassungsposition in Achsrichtung (8) der Vorschubbewegung bewegt wird und dass Weglängen, die von der Schleiffläche (12) bei Bewegungen gegenüber der anfänglichen Erfassungsposition in Achsrichtung (8) der Vorschubbewegung zurückgelegt werden, erfasst und gespeichert werden.

3. Maschinelles Verfahren nach einem der vorhergehenden Ansprüche, **dadurch gekennzeichnet, dass** die Schleiffläche (12) des Schleifwerkzeuges (11) zwischen der anfänglichen Erfassungsposition und einer werkstücknahen Position, in welcher die Schleiffläche (12) in Achsrichtung (8) der Vorschubbewegung definiert gegenüber der zu ihr hin gelegenen Begrenzung des zu bearbeitenden Werkstückes angeordnet ist, in Achsrichtung (8) der Vorschubbewegung bewegt wird und dass die von der Schleiffläche (12) bei der Bewegung in Achsrichtung (8) der Vorschubbewegung zwischen der anfänglichen Erfassungsposition und der werkstücknahen Position zurückgelegte Weglänge erfasst und gespeichert wird.

4. Maschinelles Verfahren nach einem der vorhergehenden Ansprüche, **dadurch gekennzeichnet, dass** die Schleiffläche (12) des Schleifwerkzeuges (11) in der werkstücknahen Position an der zu ihr hin gelegenen Begrenzung des zu bearbeitenden Werkstückes in Achsrichtung (8) der Vorschubbewegung abgestützt wird.

5. Maschinelles Verfahren nach einem der vorhergehenden Ansprüche, **dadurch gekennzeichnet, dass** die Schleiffläche (12) des Schleifwerkzeuges (11) zwischen der anfänglichen Erfassungsposition und einer gegenüber einem Werkstück-Bezugsniveau in Achsrichtung (8) der Vorschubbewegung definiert angeordneten Position bewegt wird, wobei das Werkstück-Bezugsniveau seinerseits gegenüber der Werkstückbegrenzung an der in Achsrichtung (8) der Vorschubbewegung von der Schleiffläche (12) abliegenden Seite des Werkstücks in Achsrichtung (8) der Vorschubbewegung definiert angeordnet ist und dass die von der Schleiffläche (12) bei der Bewegung in Achsrichtung (8) der Vorschubbewegung zwischen der anfänglichen Erfassungsposition und der gegenüber dem Werkstück-Bezugsniveau definierten Position zurückgelegte Weglänge erfasst und gespeichert wird.

6. Maschinelles Verfahren nach einem der vorhergehenden Ansprüche, **dadurch gekennzeichnet, dass** die Schleiffläche (12) des Schleifwerkzeuges (11) zwischen der anfänglichen Erfassungsposition und einer gegenüber einem von einer Werkstückauflage (6) ausgebildeten Werkstück-Bezugsniveau definiert angeordneten Position in Achsrichtung (8) der Vorschubbewegung bewegt wird.

7. Maschinelles Verfahren nach einem der vorhergehenden Ansprüche, **dadurch gekennzeichnet, dass** die Schleiffläche (12) des Schleifwerkzeuges (11) in der gegenüber dem Werkstück-Bezugsniveau definierten Position auf dem Werkstück-Bezugsniveau in Achsrichtung (8) der Vorschubbewegung abgestützt wird.

8. Maschinelles Verfahren nach einem der vorhergehenden Ansprüche, **dadurch gekennzeichnet, dass** die Schleiffläche (12) des Schleifwerkzeuges (11) an der zu der Schleiffläche (12) hin gelegenen Begrenzung des zu bearbeitenden Werkstückes und/oder auf dem Werkstück-Bezugsniveau über einen Distanzkörper (14) abgestützt wird, der in Achsrichtung (8) der Vorschubbewegung eine definierte Dicke aufweist.

9. Maschinelles Verfahren nach einem der vorhergehenden Ansprüche, **dadurch gekennzeichnet, dass** die Dicke des Distanzkörpers (14) vor der Erfassung der Lage der zu der Schleiffläche (12) hin gelegenen Begrenzung des zu bearbeitenden Werkstückes und/oder vor der Erfassung der Lage des Werkstück-Bezugsniveaus gegenüber der anfänglichen Erfassungsposition der Schleiffläche (12) ermittelt wird.

10. Maschinelles Verfahren nach einem der vorhergehenden Ansprüche, **dadurch gekennzeichnet, dass** die Dicke des Distanzkörpers (14) ermittelt wird, indem der Distanzkörper (14) mit seiner Unterseite auf einer Distanzkörperauflage angeordnet, die Schleiffläche (12) in Achsrichtung (8) der Vorschubbewegung nacheinander an der Distanzkörperauflage und an der Oberseite des Distanzkörpers (14) abgestützt wird und die dabei von der Schleiffläche (12) in Achsrichtung (8) der Vorschubbewegung eingenommenen Positionen erfasst und miteinander verglichen werden.

11. Maschinelles Verfahren nach einem der vorhergehenden Ansprüche, **dadurch gekennzeichnet, dass** der Distanzkörper (14) zur Ermittlung seiner Dicke auf einer Werkstückauflage (6) angeordnet wird.

12. Maschinelles Verfahren nach einem der vorhergehenden Ansprüche, **dadurch gekennzeichnet, dass** für die Schleiffläche (12) des Schleifwerkzeuges (11) in Achsrichtung (8) der Vorschubbewegung eine nachträgliche Erfassungsposition definiert wird, bei deren Einnahme der nachträgliche Abstand von Schleiffläche (12) und Verschleiß-Bezugsniveau erfassbar ist und deren Lage gegenüber der anfänglichen Erfassungsposition der Schleiffläche (12) in Achsrichtung (8) der Vorschubbewegung definiert ist.

13. Maschinelles Verfahren nach einem der vorhergehenden Ansprüche, **dadurch gekennzeichnet, dass** die anfängliche und die nachträgliche Erfassungsposition der Schleiffläche (12) miteinander übereinstimmen.

14. Maschinelles Verfahren nach einem der vorhergehenden Ansprüche, **dadurch gekennzeichnet, dass** nach der abschließenden Nacharbeitsbewegung die Lage der zu der Schleiffläche (12) hin gelegenen Begrenzung des bearbeiteten Werkstückes gegenüber dem Werkstück-Bezugsniveau und **dadurch** die Erstreckung des bearbeiteten Werkstückes in Achsrichtung (8) der Vorschubbewegung ermittelt wird.

15. Maschinelles Verfahren nach einem der vorhergehenden Ansprüche, **dadurch gekennzeichnet, dass** die Erstreckung des bearbeiteten Werkstückes in Achsrichtung (8) der Vorschubbewegung in einem Werkstückverwaltungssystem hinterlegt wird.

16. Maschine zum Schleifen von Werkstücken, insbesondere zum Nachschleifen von Stanzwerkzeugen, mit einem Schleifwerkzeug (11) mit einer Schleiffläche (12) sowie mit einer Vorschubeinrichtung (10), die mit einer Maschinensteuerung (22) in Verbindung steht und mittels derer das Schleifwerkzeug (11) und ein zu bearbeitendes Werkstück in Achsrichtung (8) einer Vorschubbewegung relativ zueinander bewegbar sind, wobei das Schleifwerkzeug (11) mit der Schleiffläche (12) und das zu bearbeitende Werkstück miteinander in Berührung bringbar und dann das Schleifwerkzeug (11) und das Werkstück mit einer Arbeitsbewegung unter werkstückseitigem Abtragen von Material relativ zueinander über eine Arbeitsweglänge bewegbar sind, **gekennzeichnet durch** eine Vorrichtung zur Ermittlung von Verschleiß an dem Schleifwerkzeug (11)
- mit einer Vorrichtung zur Erfassung des vor einer Arbeitsbewegung bestehenden anfänglichen Abstandes der Schleiffläche (12) des Schleifwerkzeuges (11) von einem gegenüber der Schleiffläche (12) in Achsrichtung (8) der Vorschubbewegung versetzten Verschleiß-Bezugsniveau,
- mit einer Vorrichtung zur Erfassung des nach der Arbeitsbewegung in Achsrichtung (8) der Vorschubbewegung bestehenden nachträglichen Abstandes von Schleiffläche (12) und Verschleiß-Bezugsniveau sowie
- mit einer Auswerteeinrichtung (23) der Maschinensteuerung (22), mittels derer der nachträgliche mit dem anfänglichen Abstand von Schleiffläche (12) und Verschleiß-Bezugsniveau vergleichbar und die Differenz zwischen dem anfänglichen und dem nachträglichen Abstand von Schleiffläche (12) und Verschleiß-Bezugsniveau als Verschleißhöhe ermittelbar ist,
wobei mittels der Maschinensteuerung (22) eine Nacharbeitsbewegung von Schleifwerkzeug (11) und Werkstück relativ zueinander über eine in Abhängigkeit von der Verschleißhöhe bemessene Nacharbeitsweglänge veranlassbar ist, sofern die anfängliche Arbeitsweglänge abzüglich der Verschleißhöhe kleiner ist als eine Sollhöhe des werkstückseitigen Materialabtrages.

17. Maschine nach Anspruch 16, **dadurch gekennzeichnet, dass** die Vorrichtung zur Erfassung des anfänglichen Abstandes der Schleiffläche (12) des Schleifwerkzeuges (11) von dem Verschleiß-Bezugsniveau eine Einrichtung zur Definition einer anfänglichen Erfassungsposition der Schleiffläche (12) in Achsrichtung (8) der Vorschubbewegung umfasst, dass bei in der anfänglichen Erfassungsposition befindlicher Schleiffläche (12) der anfängliche Abstand von Schleiffläche (12) und Verschleiß-Bezugsniveau erfassbar ist, dass die Schleiffläche (12) gegenüber der anfänglichen Erfassungsposition in Achsrichtung (8) der Vorschubbewegung bewegbar ist, dass eine Wegmessvorrichtung vorgesehen ist, mittels derer Weglängen, die von der Schleiffläche (12) bei Bewegungen gegenüber der anfänglichen Erfassungsposition in Achsrichtung (8) der Vorschubbewegung zurückgelegt werden, erfassbar sind und dass die erfassten Weglängen in der Maschinensteuerung (22) hinterlegbar sind.

18. Maschine nach Anspruch 16 oder 17, **dadurch gekennzeichnet, dass** die Einrichtung zur Definition der anfänglichen Erfassungsposition der Schleiffläche (12) eine Schleifflächenauflage (14) aufweist, die in Achsrichtung (8) der Vorschubbewegung definiert anordenbar ist und an welcher das Schleifwerkzeug (11) mit der in der anfänglichen Erfassungsposition befindlichen Schleiffläche (12) in Achsrichtung (8) der Vorschubbewegung abstützbar ist.

19. Maschine nach einem der Ansprüche 16 bis 18, **dadurch gekennzeichnet, dass** die Schleiffläche (12) des Schleifwerkzeuges (11) zwischen der anfänglichen Erfassungsposition und einer werkstücknahen Position, in welcher die Schleiffläche (12) in Achsrichtung (8) der Vorschubbewegung definiert gegenüber der zu ihr hin gelegenen Begrenzung des zu bearbeitenden Werkstückes angeordnet ist, in Achsrichtung (8) der Vorschubbewegung bewegbar ist und dass die von der Schleiffläche (12) bei der Bewegung in Achsrichtung (8) der vorschubbewegung zwischen der anfänglichen Erfassungsposition und der werstücknahen Position zurückgelegte Weglänge mittels der Wegmessvorrichtung erfassbar und die erfasste Weglänge in der Maschinensteuerung (22) hinterlegbar ist.

20. Maschine nach einem der Ansprüche 16 bis 19, **dadurch gekennzeichnet, dass** die Schleiffläche (12) des Schleifwerkzeuges (11) in der werkstücknahen Position an der zu ihr hin gelegenen Begrenzung des zu bearbeitenden Werkstückes in Achsrichtung (8) der Vorschubbewegung abgestützt ist.

21. Maschine nach einem der Ansprüche 16 bis 20, **dadurch gekennzeichnet, dass** die Schleiffläche (12) des Schleifwerkzeuges (11) zwischen der anfänglichen Erfassungsposition und einer gegenüber einem Werkstück-Bezugsniveau in Achsrichtung (8) der Vorschubbewegung definiert angeordneten Position in der genannten Achsrichtung (8) bewegbar ist, wobei das Werkstück-Bezugsniveau seinerseits gegenüber der Werkstückbegrenzung an der in Achsrichtung (8) der Vorschubbewegung von der Schleiffläche (12) abliegenden Seite des Werkstücks in Achsrichtung (8) der Vorschubbewegung definiert angeordnet ist und dass die von der Schleiffläche (12) bei der Bewegung zwischen der anfänglichen Erfassungsposition und der gegenüber dem Werkstück-Bezugsniveau definierten Position in Achsrichtung (8) der Vorschubbewegung zurückgelegte Weglänge mittels der Wegmessvorrichtung erfassbar und die erfasste Weglänge in der Maschinensteuerung (22) hinterlegbar ist.

22. Maschine nach einem der Ansprüche 16 bis 21, **dadurch gekennzeichnet, dass** das Werkstück-Bezugsniveau von einer Werkstückauflage (6) ausgebildet ist.

23. Maschine nach einem der Ansprüche 16 bis 22, **dadurch gekennzeichnet, dass** die Schleiffläche (12) des Schleifwerkzeuges (11) in der gegenüber dem Werkstück-Bezugsniveau definierten Position auf dem Werkstück-Bezugsniveau in Achsrichtung (8) der Vorschubbewegung abgestützt ist.

24. Maschine nach einem der Ansprüche 16 bis 23, **dadurch gekennzeichnet, dass** die in der werkstücknahen Position befindliche Schleiffläche (12) an der zu ihr hin gelegenen Begrenzung des zu bearbeitenden Werkstückes und/oder die in der gegenüber dem Werkstück-Bezugsniveau definierten Position befindliche Schleiffläche (12) auf dem Werkstück-Bezugsniveau über einen Distanzkörper (14) abgestützt ist, der eine in Achsrichtung (8) der Vorschubbewegung definierte und in der Maschinensteuerung (22) hinterlegbare Dicke aufweist.

25. Maschine nach einem der Ansprüche 16 bis 24, **dadurch gekennzeichnet, dass** zur Abstützung der in der werkstücknahen Position befindlichen Schleiffläche (12) an der zu ihr hin gelegenen Fläche des zu bearbeitenden Werkstücks und zur Abstützung der in der gegenüber dem Werkstück-Bezugsniveau definierten Position befindlichen Schleiffläche (12) auf dem Werkstück-Bezugsniveau ein gemeinsamer Distanzkörper (14) vorgesehen ist, der in Achsrichtung (8) der Vorschubbewegung in seine Funktionsstellungen bewegbar ist.

26. Maschine nach einem der Ansprüche 16 bis 25, **dadurch gekennzeichnet, dass** der Distanzkörper (14) mit der Schleiffläche (12) des Schleifwerkzeuges (11) bewegungsverbunden ist.

27. Maschine nach einem der Ansprüche 16 bis 26, **dadurch gekennzeichnet, dass** als Distanzkörper (14) zur Abstützung der in der werkstücknahen Position befindlichen Schleiffläche (12) und/oder als Distanzkörper (14) zur Abstützung der in der gegenüber dem Werkstück-Bezugsniveau definierten Position befindlichen Schleiffläche (12) die Schleifflächenauflage (14) zur Definition der anfänglichen Erfassungsposition der Schleiffläche (12) vorgesehen ist, wobei die Schleifflächenauflage (14) in Achsrichtung (8) der Vorschubbewegung in die Position(en) zur Abstützung der in der werkstücknahen und/oder in der gegenüber dem Werkstück-Bezugsniveau definierten Position befindlichen Schleiffläche (12) bewegbar und zur Definition der anfänglichen Erfassungsposition in Achsrichtung (8) der Vorschubbewegung arretierbar ist.

28. Maschine nach einem der Ansprüche 16 bis 27, **dadurch gekennzeichnet, dass** der Distanzkörper (14) und/oder die Schleifflächenauflage (14) um eine in Achsrichtung (8) der Vorschubbewegung verlaufende Schwenkachse (15) schwenkbar und **dadurch** zwischen Positionen innerhalb und außerhalb der von der Schleiffläche (12) bei deren Bewegung in Achsrichtung (8) der Vorschubbewegung beschriebenen Bewegungsbahn hin und her bewegbar ist.

29. Maschine nach einem der Ansprüche 16 bis 28, **dadurch gekennzeichnet, dass** die Dicke des Distanzkörpers (14) vor der Bewegung der Schleiffläche (12) in die werkstücknahe Position und/oder vor der Bewegung der Schleiffläche (12) in die gegenüber dem Werkstück-Bezugsniveau definierte Position ermittelbar und in der Maschinensteuerung (22) hinterlegbar ist.

30. Maschine nach einem der Ansprüche 16 bis 29, **dadurch gekennzeichnet, dass** die Vorrichtung zur Erfassung des nachträglichen Abstandes der Schleiffläche (12) des Schleifwerkzeuges (11) und des Verschleiß-Bezugsniveaus eine Einrichtung zur Definition einer nachträglichen Erfassungsposition der Schleiffläche (12) in Achsrichtung (8) der Vorschubbewegung umfasst und dass bei in der nachträglichen Erfassungsposition befindlicher Schleiffläche (12) der nachträgliche Abstand von Schleiffläche (12) und Verschleiß-Bezugsniveau erfassbar ist und die Lage der nachträglichen Erfassungsposition gegenüber der Lage der anfänglichen Erfassungsposition der Schleiffläche (12) in Achsrichtung (8) der Vorschubbewegung definiert ist.

31. Maschine nach einem der Ansprüche 16 bis 30, **dadurch gekennzeichnet, dass** als Einrichtung zur Definition einer nachträglichen Erfassungsposition der Schleiffläche (12) die Einrichtung zur Definition der anfänglichen Erfassungsposition vorgesehen ist und dass die nachträgliche und die anfängliche Erfassungsposition miteinander übereinstimmen.

32. Maschine nach einem der Ansprüche 16 bis 31, **dadurch gekennzeichnet, dass** nach der abschließenden Nacharbeitsbewegung die Lage der zu der Schleiffläche (12) hin gelegenen Begrenzung des bearbeiteten Werkstückes gegenüber dem Werkstück-Bezugsniveau und **dadurch** die Erstreckung des bearbeiteten Werkstückes in Achsrichtung (8) der Vorschubbewegung ermittelbar ist.

33. Maschine nach einem der Ansprüche 16 bis 32, **dadurch gekennzeichnet, dass** die Erstreckung des bearbeiteten Werkstückes in Achsrichtung (8) der Vorschubbewegung in einem Werkstückverwaltungssystem hinterlegbar ist.

## Claims

1. Mechanical method for grinding workpieces, in particular for regrinding stamping tools, wherein a grinding tool (11) having a grinding face (12) and a workpiece to be processed are moved relative to each other in a controlled manner in the axial direction (8) of a feed movement, the grinding tool (11) with the grinding face (12) and the workpiece to be processed being brought into contact with each other and the grinding tool (11) and the workpiece to be processed then being moved relative to each other in a working movement over a working path length, with material being removed at the workpiece side, **characterised in that**, before a working movement, the initial spacing of the grinding face (12) of the grinding tool (11) from a wear reference level which is offset relative to the grinding face (12) in the axial direction (8) of the feed movement is detected and stored, **in that** the grinding tool (11) and the workpiece are subsequently moved relative to each other in a working movement over a working path length, **in that** the subsequent spacing of the grinding face (12) and the wear reference level, which spacing then exists in the axial direction (8) of the feed movement, is subsequently detected and compared with the initial spacing, **in that** the difference between the initial spacing and the subsequent spacing of the grinding face (12) and the wear reference level is established as a wear depth, and **in that** the grinding tool (11) and the workpiece are finally moved relative to each other in a finishing movement over a finishing path length which is sized in accordance with the wear depth, as long as the initial working path length minus the wear depth is less than a desired depth of the material removal at the workpiece side.

2. Mechanical method according to claim 1, **characterised in that** an initial detection position is defined for the grinding face (12) of the grinding tool (11) in the axial direction (8) of the feed movement, in which position the initial spacing of the grinding face (12) and the wear reference level in the axial direction (8) of the feed movement can be detected, and **in that** the grinding face (12) is moved relative to the initial detection position in the axial direction (8) of the feed movement, and **in that** path lengths travelled by the grinding face (12) during movements relative to the initial detection position in the axial direction (8) of the feed movement are detected and stored.

3. Mechanical method according to either of the preceding claims, **characterised in that** the grinding face (12) of the grinding tool (11) is moved in the axial direction (8) of the feed movement between the initial detection position and a position close to the workpiece, in which the grinding face (12) is arranged in the axial direction (8) of the feed movement so as to be defined relative to the delimitation of the workpiece to be processed, which delimitation is located directed towards it, and **in that** the path length travelled by the grinding face (12) when moving in the axial direction (8) of the feed movement between the initial detection position and the position close to the workpiece is detected and stored.

4. Mechanical method according to any one of the preceding claims, **characterised in that** the grinding face (12) of the grinding tool (11), in the position close to the workpiece, is supported in the axial direction (8) of the feed movement on the delimitation of the workpiece to be processed, which delimitation is located directed towards it.

5. Mechanical method according to any one of the preceding claims, **characterised in that** the grinding face (12) of the grinding tool (11) is moved between the initial detection position and a position which is arranged so as to be defined relative to a workpiece reference level in the axial direction (8) of the feed movement, the workpiece reference level itself being arranged, so as to be defined in the axial direction (8) of the feed movement, relative to the workpiece delimitation at the side of the workpiece facing away from the grinding face (12) in the axial direction (8) of the feed movement, and **in that** the path length travelled by the grinding face (12) in the axial direction (8) of the feed movement when moving between the initial detection position and the position defined relative to the workpiece reference level is detected and stored.

6. Mechanical method according to any one of the preceding claims, **characterised in that** the grinding face (12) of the grinding tool (11) is moved in the axial direction (8) of the feed movement between the initial detection position and a position which is arranged so as to be defined relative to a workpiece reference level which is formed by a workpiece support (6).

7. Mechanical method according to any one of the preceding claims, **characterised in that** the grinding face (12) of the grinding tool (11) is supported on the workpiece reference level in the axial direction (8) of the feed movement in the position defined relative to the workpiece reference level.

8. Mechanical method according to any one of the preceding claims, **characterised in that** the grinding face (12) of the grinding tool (11) is supported on the delimitation of the workpiece to be processed, which delimitation is located directed towards the grinding face (12), and/or on the workpiece reference level by means of a spacing member (14) which has a defined thickness in the axial direction (8) of the feed movement.

9. Mechanical method according to any one of the preceding claims, **characterised in that** the thickness of the spacing member (14) is established before detecting the position of the delimitation of the workpiece to be processed, which delimitation is located directed towards the grinding face (12), and/or before detecting the position of the workpiece reference level relative to the initial detection position of the grinding face (12).

10. Mechanical method according to any one of the preceding claims, **characterised in that** the thickness of the spacing member (14) is established by the spacing member (14) being arranged with the underside thereof on a spacing member support, the grinding face (12) being supported in the axial direction (8) of the feed movement successively on the spacing member support and on the upper side of the spacing member (14), and the positions assumed by the grinding face (12) in the axial direction (8) of the feed movement being detected and compared with each other.

11. Mechanical method according to any one of the preceding claims, **characterised in that** the spacing member (14) is arranged on a workpiece support (6) in order to establish the thickness thereof.

12. Mechanical method according to any one of the preceding claims, **characterised in that** a subsequent detection position is defined for the grinding face (12) of the grinding tool (11) in the axial direction (8) of the feed movement, in which position the subsequent spacing of the grinding face (12) and the wear reference level can be detected and whose position is defined relative to the initial detection position of the grinding face (12) in the axial direction (8) of the feed movement.

13. Mechanical method according to any one of the preceding claims, **characterised in that** the initial detection position and the subsequent detection position of the grinding face (12) correspond to each other.

14. Mechanical method according to any one of the preceding claims, **characterised in that**, after the subsequent finishing movement, the position of the delimitation of the workpiece to be processed, which delimitation is located directed towards the grinding face (12), is established relative to the workpiece reference level, and thereby the extent of the workpiece which has been processed in the axial direction (8) of the feed movement.

15. Mechanical method according to any one of the preceding claims, **characterised in that** the extent of the workpiece which has been processed in the axial direction (8) of the feed movement is stored in a workpiece management system.

16. Machine for grinding workpieces, in particular for regrinding stamping tools, having a grinding tool (11) having a grinding face (12) and a feed device (10) which is connected to a machine control (22), and by means of which the grinding tool (11) and a workpiece to be processed can be moved relative to each other in the axial direction (8) of a feed movement, the grinding tool (11) with the grinding face (12) and the workpiece to be processed being able to be brought into contact with each other and then the grinding tool (11) and the workpiece being able to be moved relative to each other in a working movement over a working path length, with material being removed at the workpiece side, **characterised by** a device for detecting wear on the grinding tool (11)
- having a device for detecting the initial spacing of the grinding face (12) of the grinding tool (11), which initial spacing exists before a working movement, from a wear reference level which is offset relative to the grinding face (12) in the axial direction (8) of the feed movement,
- having a device for detecting the subsequent spacing of the grinding face (12) and wear reference level existing in the axial direction (8) of the feed movement after the working movement and
- having an evaluation device (23) for the machine control (22), by means of which the subsequent spacing of the grinding face (12) and wear reference level can be compared with the initial spacing and the difference between the initial spacing and the subsequent spacing of the grinding face (12) and wear reference level can be established as a wear depth,
a finishing movement of the grinding tool (11) and workpiece relative to each other being able to be brought about by means of the machine control (22) over a finishing path length which is sized in accordance with the wear depth, as long as the initial working path length minus the wear depth is less than a desired depth of the material removal at the workpiece side.

17. Machine according to claim 16, **characterised in that** the device for detecting the initial spacing of the grinding face (12) of the grinding tool (11) from the wear reference level comprises a device for defining an initial detection position of the grinding face (12) in the axial direction (8) of the feed movement, **in that**, when the grinding face (12) is located in the initial detection position, the initial spacing of the grinding face (12) and wear reference level can be detected, **in that** the grinding face (12) can be moved in the axial direction (8) of the feed movement relative to the initial detection position, **in that** a path measuring device is provided by means of which there can be detected path lengths which are travelled by the grinding face (12) during movements relative to the initial detection position in the axial direction (8) of the feed movement, and **in that** the path lengths detected can be stored in the machine control (22).

18. Machine according to claim 16 or 17, **characterised in that** the device for defining the initial detection position of the grinding face (12) has a grinding face support (14), which can be arranged so as to be defined in the axial direction (8) of the feed movement and on which the grinding tool (11) can be supported in the axial direction (8) of the feed movement with the grinding face (12) which is located in the initial detection position.

19. Machine according to any one of claims 16 to 18, **characterised in that** the grinding face (12) of the grinding tool (11) can be moved in the axial direction (8) of the feed movement between the initial detection position and a position close to the workpiece, in which the grinding face (12) is arranged in an axial direction (8) of the feed movement so as to be defined relative to the delimitation of the workpiece to be processed, which delimitation is located directed towards it, and **in that** the path length travelled by the grinding face (12) during the movement in the axial direction (8) of the feed movement between the initial detection position and the position close to the workpiece can be detected by means of the path measuring device and the detected path length can be stored in the machine control (22) .

20. Machine according to any one of claims 16 to 19, **characterised in that** the grinding face (12) of the grinding tool (11), in the position close to the workpiece, is supported in the axial direction (8) of the feed movement on the delimitation of the workpiece to be processed, which delimitation is located directed towards it.

21. Machine according to any one of claims 16 to 20, **characterised in that** the grinding face (12) of the grinding tool (11) can be moved in the axial direction (8) of the feed movement between the initial detection position and a position which is arranged so as to be defined relative to a workpiece reference level in the axial direction (8) of the feed movement, the workpiece reference level itself being arranged, so as to be defined in the axial direction (8) of the feed movement, relative to the workpiece delimitation at the side of the workpiece facing away from the grinding face (12) in the axial direction (8) of the feed movement, and **in that** the path length travelled in the axial direction (8) of the feed movement by the grinding face (12) when moving between the initial detection position and the position defined relative to the workpiece reference level can be detected by means of the path measuring device and the detected path length can be stored in the machine control (22).

22. Machine according to any one of claims 16 to 21, **characterised in that** the workpiece reference level is formed by a workpiece support (6).

23. Machine according to any one of claims 16 to 22, **characterised in that** the grinding face (12) of the grinding tool (11) is supported on the workpiece reference level in the axial direction (8) of the feed movement in the position defined relative to the workpiece reference level.

24. Machine according to any one of claims 16 to 23, **characterised in that** the grinding face (12) which is located in the position close to the workpiece is supported on the delimitation of the workpiece to be processed, which delimitation is located directed towards it, and/or the grinding face (12) which is located in the position defined relative to the workpiece reference level is supported on the workpiece reference level by means of a spacing member (14) which has a thickness which is defined in the axial direction (8) of the feed movement and which can be stored in the machine control (22).

25. Machine according to any one of claims 16 to 24, **characterised in that**, in order to support the grinding face (12) which is located in the position close to the workpiece on the face of the workpiece to be processed that is located directed towards it, and in order to support the grinding face (12) which is located in the position defined relative to the workpiece reference level on the workpiece reference level, there is provided a common spacing member (14) which can be moved into its working positions in the axial direction (8) of the feed movement.

26. Machine according to any one of claims 16 to 25, **characterised in that** the spacing member (14) is connected in terms of movement to the grinding face (12) of the grinding tool (11).

27. Machine according to any one of claims 16 to 26, **characterised in that** the grinding face support (14)
for defining the initial detection position of the grinding face (12) is provided as a spacing member (14) for supporting the grinding face (12) which is located in the position close to the workpiece and/or as a spacing member (14) for supporting the grinding face (12) which is located in the position defined relative to the workpiece reference level, the grinding face support (14) being able to be moved in the axial direction (8) of the feed movement into the position(s) for supporting the grinding face (12) which is located in the position close to the workpiece and/or in the position defined relative to the workpiece reference level, and being able to be stopped in order to define the initial detection position in the axial direction (8) of the feed movement.

28. Machine according to any one of claims 16 to 27, **characterised in that** the spacing member (14) and/or the grinding face support (14) can be pivoted about a pivot axis (15) which extends in the axial direction (8) of the feed movement and can thereby be moved back and forth between positions inside and outside the movement path described by the grinding face (12) during its movement in the axial direction (8) of the feed movement.

29. Machine according to any one of claims 16 to 28, **characterised in that** the thickness of the spacing member (14) before the grinding face (12) moves into the position close to the workpiece and/or before the grinding face (12) moves into the position defined relative to the workpiece reference level can be established and stored in the machine control (22).

30. Machine according to any one of claims 16 to 29, **characterised in that** the device for detecting the subsequent spacing of the grinding face (12) of the grinding tool (11) and the wear reference level comprises a device for defining a subsequent detection position of the grinding face (12) in the axial direction (8) of the feed movement, and **in that**, when the grinding face (12) is located in the subsequent detection position, the subsequent spacing of the grinding face (12) and the wear reference level can be detected and the position of the subsequent detection position is defined relative to the position of the initial detection position of the grinding face (12) in the axial direction (8) of the feed movement.

31. Machine according to any one of claims 16 to 30, **characterised in that** the device for defining the initial detection position is provided as a device for defining a subsequent detection position of the grinding face (12), and **in that** the subsequent detection position and the initial detection position correspond to each other.

32. Machine according to any one of claims 16 to 31 **characterised in that**, after the final finishing movement, the position of the delimitation of the workpiece to be processed that is directed towards the grinding face (12) can be established relative to the workpiece reference level, and thereby the extent of the workpiece which has been processed in the axial direction (8) of the feed movement.

33. Machine according to any one of claims 16 to 32, **characterised in that** the extent of the workpiece which has been processed in the axial direction (8) of the feed movement can be stored in a workpiece management system.

## Revendications

1. Procédé mécanique pour meuler des pièces à usiner, en particulier pour la rectification par meulage d'outils d'estampage, dans le cadre duquel un outil de meulage (11) muni d'une surface de meulage (12), et une pièce à usiner, sont animés de mouvements relatifs commandés dans la direction axiale (8) d'une course ou d'un mouvement d'avance, l'outil de meulage (11) avec la surface de meulage (12), et la pièce à usiner, étant mis en contact mutuel, puis ledit outil de meulage (11) et ladite pièce à usiner étant mus l'un par rapport à l'autre sur une longueur de trajet de travail par un mouvement de travail, avec enlèvement de matière sur ladite pièce, **caractérisé par le fait que**, préalablement à un mouvement de travail, il s'opère une détection et une mémorisation de la distance initiale comprise entre la surface de meulage (12) de l'outil de meulage (11) et un niveau d'usure de référence décalé vis-à-vis de ladite surface de meulage (12) dans la direction axiale (8) de la course ou du mouvement d'avance ; **par le fait que**, dans l'enchaînement, l'outil de meulage (11) et la pièce à usiner sont mus l'un par rapport à l'autre sur une longueur de trajet de travail par un mouvement de travail ; **par le fait que** la distance résiduelle entre la surface de meulage (12) et le niveau d'usure de référence, se présentant alors dans la direction axiale (8) de la course ou du mouvement d'avance, est ensuite détectée et comparée à la distance initiale ; **par le fait que** la différence entre les distances initiale et résiduelle, entre la surface de meulage (12) et le niveau d'usure de référence, est établie comme une hauteur d'usure ; et **par le fait que**, pour finir, l'outil de meulage (11) et la pièce sont mus l'un par rapport à l'autre par un mouvement de post-usinage, sur une longueur de trajet de travail ultérieur mesurée en fonction de la hauteur d'usure, dans la mesure où la longueur du trajet de travail initial, dont la hauteur d'usure est retranchée, est plus petite qu'une hauteur de consigne de l'enlèvement de matière sur la pièce.

2. Procédé mécanique selon la revendication 1, **caractérisé par le fait qu'**une position de détection initiale est instaurée de manière bien définie pour la surface de meulage (12) de l'outil de meulage (11), dans la direction axiale (8) de la course d'avance, la distance initiale comprise entre ladite surface de meulage (12) et le niveau d'usure de référence pouvant être détectée, dans la direction axiale (8) de la course d'avance, à l'instant auquel ladite position est prise ; **par le fait que** la surface de meulage (12) est animée d'un mouvement vis-à-vis de la position de détection initiale dans la direction axiale (8) de la course d'avance ; et **par le fait qu'**il s'opère une détection et une mémorisation de trajets parcourus par la surface de meulage (12) au cours de mouvements vis-à-vis de la position de détection initiale, dans la direction axiale (8) de la course d'avance.

3. Procédé mécanique selon l'une des revendications précédentes, **caractérisé par le fait que** la surface de meulage (12) de l'outil de meulage (11) est mue dans la direction axiale (8) de la course d'avance, entre la position de détection initiale et une position qui est proche de la pièce et dans laquelle ladite surface de meulage (12) est disposée de manière bien définie, dans la direction axiale (8) de la course d'avance, vis-à-vis de la délimitation de la pièce à usiner, orientée vers ladite surface ; et **par le fait qu'**il s'opère une détection et une mémorisation de la longueur du trajet parcouru par la surface de meulage (12), lors du mouvement dans la direction axiale (8) de la course d'avance, entre la position de détection initiale et la position proche de la pièce.

4. Procédé mécanique selon l'une des revendications précédentes, **caractérisé par le fait qu'**un appui est conféré à la surface de meulage (12) de l'outil de meulage (11) dans la direction axiale (8) de la course d'avance, dans la position proche de la pièce, contre la délimitation de la pièce à usiner qui est orientée vers ladite surface.

5. Procédé mécanique selon l'une des revendications précédentes, **caractérisé par le fait que** la surface de meulage (12) de l'outil de meulage (11) est animée d'un mouvement entre la position de détection initiale et une position occupant un emplacement bien défini vis-à-vis d'un niveau de référence de la pièce, dans la direction axiale (8) de la course d'avance, ledit niveau de référence de la pièce étant à son tour disposé de manière bien définie, dans la direction axiale (8) de la course d'avance, vis-à-vis de la délimitation de la pièce, du côté de ladite pièce qui est éloigné de ladite surface de meulage (12) dans la direction axiale (8) de la course d'avance ; et **par le fait qu'**il s'opère une détection et une mémorisation dé la longueur du trajet parcouru par la surface de meulage (12), lors du mouvement dans la direction axiale (8) de la course d'avance, entre la position de détection initiale et la position bien définie vis-à-vis du niveau de référence de la pièce.

6. Procédé mécanique selon l'une des revendications précédentes, **caractérisé par le fait que** la surface de meulage (12) de l'outil de meulage (11) est animée d'un mouvement, dans la direction axiale (8) de la course d'avance, entre la position de détection initiale et une position occupant un emplacement bien défini vis-à-vis d'un niveau de référence de la pièce matérialisé par un support (6) de ladite pièce.

7. Procédé mécanique selon l'une des revendications précédentes, **caractérisé par le fait qu'**un appui est conféré à la surface de meulage (12) de l'outil de meulage (11) dans la direction axiale (8) de la course d'avance, sur le niveau de référence de la pièce, dans la position bien définie vis-à-vis dudit niveau de référence de la pièce.

8. Procédé mécanique selon l'une des revendications précédentes, **caractérisé par le fait qu'**un appui est conféré à la surface de meulage (12) de l'outil de meulage (11), sur la délimitation de la pièce à usiner orientée vers ladite surface de meulage (12), et/ou sur le niveau de référence de ladite pièce, par l'intermédiaire d'un corps d'espacement (14) présentant une épaisseur bien définie dans la direction axiale (8) de la course d'avance.

9. Procédé mécanique selon l'une des revendications précédentes, **caractérisé par le fait que** l'épaisseur du corps d'espacement (14) est établie préalablement à la détection de la position de la délimitation de la pièce à usiner, orientée vers la surface de meulage (12), et/ou préalablement à la détection de la position du niveau de référence de ladite pièce vis-à-vis de la position de détection initiale de ladite surface de meulage (12).

10. Procédé mécanique selon l'une des revendications précédentes, **caractérisé par le fait que** l'épaisseur du corps d'espacement (14) est établie en plaçant ledit corps d'espacement (14) sur une structure d'appui, par sa face inférieure ; en conférant successivement un appui à la surface de meulage (12), dans la direction axiale (8) de la course d'avance, contre la structure d'appui du corps d'espacement et contre la face supérieure dudit corps d'espacement (14) ; et en effectuant une détection, et une comparaison mutuelle, des positions qui sont alors prises par ladite surface de meulage (12) dans la direction axiale (8) de la course d'avance.

11. Procédé mécanique selon l'une des revendications précédentes, **caractérisé par le fait que** le corps d'espacement (14) est placé sur un support (6) de pièces, afin d'établir son épaisseur.

12. Procédé mécanique selon l'une des revendications précédentes, **caractérisé par le fait qu'**une position de détection ultérieure est instaurée de manière bien définie pour la surface de meulage (12) de l'outil de meulage (11), dans la direction axiale (8) de la course d'avance, la distance ultérieure, comprise entre ladite surface de meulage (12) et le niveau d'usure de référence, pouvant être détectée à l'instant auquel ladite position est prise, et l'emplacement de ladite position étant bien défini, dans la direction axiale (8) de la course d'avance, vis-à-vis de la position de détection initiale de ladite surface de meulage (12).

13. Procédé mécanique selon l'une des revendications précédentes, **caractérisé par le fait que** les positions de détection initiale et ultérieure de la surface de meulage (12) coïncident mutuellement.

14. Procédé mécanique selon l'une des revendications précédentes, **caractérisé par le fait que**, à l'issue du mouvement définitif de post-usinage, l'on établit la position de la délimitation de la pièce usinée orientée vers la surface de meulage (12), vis-à-vis du niveau de référence de la pièce, et donc l'étendue de ladite pièce usinée dans la direction axiale (8) de la course d'avance.

15. Procédé mécanique selon l'une des revendications précédentes, **caractérisé par le fait que** l'étendue de la pièce usinée, dans la direction axiale (8) de la course d'avance, est entrée dans un système de gestion de pièces.

16. Machine pour meuler des pièces, en particulier pour la rectification par meulage d'outils d'estampage, comprenant un outil de meulage (11) muni d'une surface de meulage (12), ainsi qu'un dispositif d'avance (10) qui est en liaison avec une commande (22) de la machine et au moyen duquel l'outil de meulage (11), et une pièce à usiner, peuvent être animés de mouvements relatifs dans la direction axiale (8) d'une course ou d'un mouvement d'avance, l'outil de meulage (11) avec la surface de meulage (12), et la pièce à usiner, pouvant être mis en contact mutuel, puis ledit outil de meulage (11) et ladite pièce pouvant être mus l'un par rapport à l'autre sur une longueur de trajet de travail, par un mouvement de travail, avec enlèvement de matière sur ladite pièce, **caractérisée par** un dispositif pour établir une usure affectant l'outil de meulage (11), comprenant
- un dispositif pour détecter la distance initiale existant, préalablement à un mouvement de travail, entre la surface de meulage (12) de l'outil de meulage (11) et un niveau d'usure de référence décalé vis-à-vis de ladite surface de meulage (12), dans la direction axiale (8) de la course ou du mouvement d'avance,
- un dispositif pour détecter la distance ultérieure existant à l'issue du mouvement de travail, dans la direction axiale (8) de la course ou du mouvement d'avance, entre ladite surface de meulage (12) et ledit niveau d'usure de référence, ainsi
- qu'un système d'interprétation (23) équipant la commande (22) de la machine et permettant de comparer la distance ultérieure à la distance initiale comprise entre la surface de meulage (12) et le niveau d'usure de référence, et d'établir, en tant que hauteur d'usure, la différence existant entre les distances initiale et ultérieure comprises entre ladite surface de meulage (12) et ledit niveau d'usure de référence,
ladite commande (22) de la machine autorisant un mouvement relatif de post-usinage entre l'outil de meulage (11) et la pièce, sur une longueur de trajet de travail ultérieur mesurée en fonction de la hauteur d'usure, dans la mesure où la longueur du trajet de travail initial, dont la hauteur d'usure est retranchée, est plus petite qu'une hauteur de consigne de l'enlèvement de matière sur la pièce.

17. Machine selon la revendication 16, **caractérisée par le fait que** le dispositif de détection de la distance initiale, entre la surface de meulage (12) de l'outil de meulage (11) et le niveau d'usure de référence, englobe un système de définition d'une position de détection initiale de la surface de meulage (12), dans la direction axiale (8) de la course d'avance ; **par le fait que** la distance initiale, comprise entre la surface de meulage (12) et le niveau d'usure de référence, peut être détectée lorsque ladite surface de meulage (12) occupe la position de détection initiale ; **par le fait que** ladite surface de meulage (12) peut être mue vis-à-vis de ladite position de détection initiale, dans la direction axiale (8) de la course d'avance ; **par le fait qu'**il est prévu un dispositif mesureur de courses permettant de détecter ou d'acquérir des longueurs de trajets parcourus par la surface de meulage (12), au cours de mouvements vis-à-vis de la position de détection initiale, dans la direction axiale (8) de la course d'avance ; et **par le fait que** les longueurs de trajets détectés ou acquises peuvent être entrées dans la commande (22) de la machine.

18. Machine selon la revendication 16 ou 17, **caractérisée par le fait que** le système de définition de la position de détection initiale de la surface de meulage (12) présente une structure (14) d'appui de ladite surface de meulage, qui peut être disposée de manière bien définie dans la direction axiale (8) de la course d'avance, et sur laquelle l'outil de meulage (11) peut prendre appui, dans la direction axiale (8) de la course d'avance, par ladite surface de meulage (12) occupant la position de détection initiale.

19. Machine selon l'une des revendications 16 à 18, **caractérisée par le fait que** la surface de meulage (12) de l'outil de meulage (11) est mobile, dans la direction axiale (8) de la course d'avance, entre la position de détection initiale et une position qui est proche de la pièce et dans laquelle ladite surface de meulage (12) est disposée de manière bien défmie, dans ladite direction axiale (8) de la course d'avance, vis-à-vis de la délimitation de la pièce à usiner, orientée vers ladite surface ; et **par le fait que** la distance de trajet parcouru par ladite surface de meulage (12) lors du mouvement dans la direction axiale (8) de la course d'avance, entre la position de détection initiale et la position proche de la pièce, peut être détectée ou acquise au moyen du dispositif mesureur de courses et la longueur de trajet détectée ou acquise peut être entrée dans la commande (22) de la machine.

20. Machine selon l'une des revendications 16 à 19, **caractérisée par le fait que** la surface de meulage (12) de l'outil de meulage (11) prend appui dans la position proche de la pièce, dans la direction axiale (8) de la course d'avance, contre la délimitation de la pièce à usiner qui est orientée vers ladite surface.

21. Machine selon l'une des revendications 16 à 20, **caractérisée par le fait que** la surface de meulage (12) de l'outil de meulage (11) est mobile dans la direction axiale (8) de la course d'avance, entre la position de détection initiale et une position occupant un emplacement bien défini vis-à-vis d'un niveau de référence de la pièce, dans la direction axiale précitée (8), ledit niveau de référence de la pièce étant à son tour disposé de manière bien définie dans la direction axiale (8) de la course d'avance, vis-à-vis de la délimitation de la pièce, du côté de ladite pièce qui est éloigné de ladite surface de meulage (12) dans ladite direction axiale (8) de la course d'avance ; et **par le fait que** les longueurs de trajets parcourues par la surface de meulage (12) dans la direction axiale (8) de la course d'avance, lors du mouvement entre la position de détection initiale et la position bien définie vis-à-vis du niveau de référence de la pièce, peuvent être détectés ou acquises au moyen du dispositif mesureur de courses et les longueurs de trajets détectées peuvent être entrées dans la commande (22) de la machine.

22. Machine selon l'une des revendications 16 à 21, **caractérisée par le fait que** le niveau de référence de la pièce est matérialisé par un support (6) de pièces.

23. Machine selon l'une des revendications 16 à 22, **caractérisée par le fait que** la surface de meulage (12) de l'outil de meulage (11) prend appui sur le niveau de référence de la pièce, dans la direction axiale (8) de la course d'avance, dans la position bien définie vis-à-vis dudit niveau de référence de la pièce.

24. Machine selon l'une des revendications 16 à 23, **caractérisée par le fait que** la surface de meulage (12) occupant la position proche de la pièce prend appui contre la délimitation de la pièce à usiner, orientée vers ladite surface, et/ou la surface de meulage (12), occupant la position bien définie vis-à-vis du niveau de référence de la pièce, prend appui sur ledit niveau de référence de la pièce par l'intermédiaire d'un corps d'espacement (14) présentant une épaisseur bien définie dans la direction axiale (8) de la course d'avance, et pouvant être entrée dans la commande (22) de la machine.

25. Machine selon l'une des revendications 16 à 24, **caractérisée par le fait que**, pour conférer un appui à la surface de meulage (12) occupant la position proche de la pièce, contre la surface de la pièce à usiner qui est orientée vers ladite surface, et pour conférer un appui à la surface de meulage (12) occupant la position bien définie vis-à-vis du niveau de référence de la pièce, sur ledit niveau de référence de la pièce, il est prévu un corps d'espacement commun (14) qui est mobile vers ses positions fonctionnelles dans la direction axiale (8) de la course d'avance.

26. Machine selon l'une des revendications 16 à 25, **caractérisée par le fait que** le corps d'espacement (14) est en liaison mobile avec la surface de meulage (12) de l'outil de meulage (11).

27. Machine selon l'une des revendications 16 à 26, **caractérisée par le fait que** la structure (14) d'appui de la surface de meulage pour la définition de la position de détection initiale de ladite surface de meulage (12) est prévue en tant que corps d'espacement (14) destiné à conférer un appui à ladite surface de meulage (12) occupant la position proche de la pièce, et/ou en tant que corps d'espacement (14) destiné à conférer un appui à ladite surface de meulage (12) occupant la position bien définie vis-à-vis du niveau de référence de la pièce, ladite structure (14) d'appui de la surface de meulage pouvant être mue, dans la direction axiale (8) de la course d'avance, vers la ou les position(s) visant à conférer un appui à la surface de meulage (12) occupant la position proche de la pièce et/ou la position bien définie vis-à-vis du niveau de référence de ladite pièce ; et pouvant être arrêtée dans la direction axiale (8) de la course d'avance, en vue de la définition de la position de détection initiale.

28. Machine selon l'une des revendications 16 à 27, **caractérisée par le fait que** le corps d'espacement (14) et/ou la structure (14) d'appui de la surface de meulage peut pivoter autour d'un axe de pivotement (15) s'étendant dans la direction axiale (8) de la course d'avance, et peut ainsi accomplir un va-et-vient entre des positions situées à l'intérieur et à l'extérieur de la trajectoire de mouvement décrite, par ladite surface de meulage (12), au cours de son mouvement dans la direction axiale (8) de la course d'avance.

29. Machine selon l'une des revendications 16 à 28, **caractérisée par le fait que** l'épaisseur du corps d'espacement (14) peut être établie préalablement au mouvement de la surface de meulage (12) vers la position proche de la pièce et/ou préalablement au mouvement de ladite surface de meulage (12) vers la position bien définie vis-à-vis du niveau de référence de la pièce, et peut être entrée dans la commande (22) de la machine.

30. Machine selon l'une des revendications 16 à 29, **caractérisée par le fait que** le dispositif de détection de la distance ultérieure, séparant la surface de meulage (12) de l'outil de meulage (11) et le niveau d'usure de référence, englobe un système de définition d'une position de détection ultérieure de ladite surface de meulage (12) dans la direction axiale (8) de la course d'avance ; et **par le fait que**, lorsque la surface de meulage occupe la position de détection ultérieure, la distance ultérieure comprise entre ladite surface de meulage (12) et le niveau d'usure de référence peut être détectée, et l'emplacement de ladite position de détection ultérieure est instauré de manière bien définie, dans la direction axiale (8) de la course d'avance, vis-à-vis de l'emplacement de la position de détection initiale de ladite surface de meulage (12).

31. Machine selon l'une des revendications 16 à 30, **caractérisée par le fait que** le système de définition de la position de détection initiale est prévu en tant que système de définition d'une position de détection ultérieure de la surface de meulage (12) ; et **par le fait que** les positions de détection ultérieure et initiale coïncident mutuellement.

32. Machine selon l'une des revendications 16 à 31, **caractérisée par le fait qu'**il est possible d'établir, à l'issue du mouvement définitif de post-usinage, la position de la délimitation de la pièce usinée orientée vers la surface de meulage (12), vis-à-vis du niveau de référence de la pièce ; et, par conséquent, l'étendue de ladite pièce usinée dans la direction axiale (8) de la course d'avance.

33. Machine selon l'une des revendications 16 à 32, **caractérisée par le fait que** l'étendue de la pièce usinée, dans la direction axiale (8) de la course d'avance, peut être entrée dans un système de gestion de pièces.
